# EUROPÄISCHE PATENTSCHRIFT

(11) **EP 3 221 057 B1**
(45) Veröffentlichungstag und Bekanntmachung des Hinweises auf die Patenterteilung: **03.04.2019**
(21) Anmeldenummer: 15820813.2
(22) Anmeldetag: 17.11.2015
(51) Int. Cl.: B03B 5/14, B03B 5/24

(54) **VERFAHREN UND VORRICHTUNG ZUM TRENNEN VON STOFFEN NACH IHRER DICHTE**
METHOD AND DEVICE FOR SEPARATING MATERIALS ACCORDING TO THEIR DENSITY
PROCÉDÉ ET DISPOSITIF DE SÉPARATION DE SUBSTANCES EN FONCTION DE LEUR DENSITÉ

(30) Priorität: 19.11.2014 DE 102014017132
(43) Veröffentlichungstag der Anmeldung: 27.09.2017
(73) Patentinhaber: Akai GmbH & Co. KG, 83059 Kolbermoor (DE)
(72) Erfinder: KOSLOW, Alexander, 84036 Landshut (DE)
(86) Internationale Anmeldenummer: PCT/DE2015/000543
(87) Internationale Veröffentlichungsnummer: WO 2016/078633

(56) Entgegenhaltungen:
- EP-A1- 0 040 519
- DE-C- 684 771
- DE-C- 887 181
- JP-A- 2003 038 981

## Beschreibung

### Verfahren und Vorrichtung zum Trennen von Stoffen nach ihrer Dichte

Verfahren und Vorrichtungen zum Trennen von Stoffen nach ihrer Dichte sind im Stand der Technik bekannt. Bei einem solchen Verfahren wird beispielsweise ein Gemisch aus Stoffen unterschiedlichen spezifischen Gewichts (Dichte) in einer Shredderanlage oder Hammermühle durch Zerkleinerung hergestellt und in einer nachgeschalteten Siebanlage auf eine vorzugsweise homogene Korngröße getrennt. Derartige Gemische können aber auch nach Größe, Dichte, Oberflächenbeschaffenheit etc. sehr inhomogen sein.

Das so erhaltene Gemisch wird über eine Förderanlage in ein Flüssigkeitsbad, beispielsweise ein Wasserbad, eingebracht, das sich in einem Behältnis, dem Setzkasten, befindet. Das Wasserbad ist durch einen horizontal quer durch das Behältnis verlaufenden Siebboden (Setzboden) in zwei Badabschnitte untergeteilt.

Das gesiebte Gemisch aus Stoffen unterschiedlichen spezifischen Gewichts wird dem oberhalb des Siebbodens befindlichen Teil des Wasserbades zugeführt. Spezifisch leichtere Stoffanteile schwimmen im Wasserbad zu dessen Oberfläche und werden über einen Überlauf aus dem Wasserbad abgeführt. Spezifisch schwerere Stoffanteile setzen sich auf dem Siebboden ab.

Zur Erleichterung des Aufschwimmens der Leichtstoffe kann ein in das Wasserbad zyklisch eintauchender Verdrängungskörper Druckänderungen und Strömungen im Wasserbad erzeugen, die das Aufschwimmen leichterer Stoffteile unterstützen.

Die auf dem Siebboden abgesetzten Stoffanteile können z. B dadurch ausgetragen werden, dass der Siebboden eine horizontale Bewegung ausführt, die in der einen Richtung langsam und in der Gegenrichtung beschleunigt verläuft und gleichzeitig, vor Erreichen der Wandung des Behältnisses, abrupt stoppt, sodass das auf dem Siebboden abgesetzte Sediment über einen sich gleichzeitig öffnenden Spalt zwischen Siebbodenende und der Wandung des Behältnisses, infolge der dem Sediment durch die Beschleunigung innewohnenden kinetischen Energie, über den Spalt ausgetragen wird.

Aus DE 887 181 ist eine Kolbensetzmaschine bekannt, die beim Anheben des Kolbens (Saughub) einen Ausgleich der auf das Setzgut ausgeübten Saugwirkung durch Zuführung zusätzlicher Flüssigkeit in den Setzkasten bewirkt.

EP 040 519 A1 offenbart eine Setzmaschine zum Trennen von Materialien und ein Verfahren zum Trennen von Kohle von Schiefergestein, bei der Flüssigkeit entsprechend einem Druckabfall in einer Kompressionskammer zugegeben wird.

Die bekannten Verfahren und Einrichtungen arbeiten ziemlich zeitaufwendig, da die leichten Stoffanteile nur langsam aufschwimmen. Damit sind diese Verfahren auch wenig effizient und erlauben es nicht, auch inhomogene Stoffgemische mit hoher Genauigkeit zu trennen.

Aufgabe der Erfindung ist es, verbesserte Verfahren und Einrichtung zur Trennung von Stoffgemischen nach ihrer Dichte anzugeben.

Diese Aufgabe wird durch die Erfindung gelöst, die in den unabhängigen Patentansprüchen definiert ist; Ausgestaltungen der Erfindung sind in den abhängigen Ansprüchen definiert.

Gemäß einem Aspekt wird, abhängig vom Arbeitszyklus des Verdrängungskörpers, dem Flüssigkeitsbad zusätzliche Flüssigkeit zugeführt, gesteuert nach Menge, Druck und Zeitpunkt im Arbeitszyklus. Der Druck im Flüssigkeitsbad kann als Parameter für die Steuerung gemessen werden.

Beim Anheben des Verdrängungskörpers aus dem Flüssigkeitsbad, entsteht eine Sogwirkung, die bereits aufgeschwommenes Material wieder zum Siebboden hin zurücksaugt. Diesem Sog steuert die Erfindung entgegen, indem eine der Bewe-gung des Verdrängungskörpers entsprechende zusätzliche Menge von Flüssigkeit zugeführt wird.

Beim Eintauchen des Verdrängungskörpers in das Flüssigkeitsbad wird - abhängig von der Zusammensetzung des Stoffgemischs - eine bestimmte Menge zusätzlicher Flüssigkeit zugeführt, um die vom eintauchenden Verdrängungskörper erzeugte, nach oben gerichtete Bewegung der Flüssigkeit zu verstärken und damit gezielt schwerere Stoffanteile aufschwimmen zu lassen, die sonst auf dem Siebboden verblieben wären. Der Auftrieb auf dem Siebboden kann so genau gesteuert werden. Damit ist eine Feintrennung zwischen schweren und noch schwereren Stoffanteilen möglich.

In der Vorrichtung zum Trennen von Stoffen nach ihrer Dichte ist im unterhalb des Siebbodens liegenden Bereich des Setzkastens mindestens eine Zuführung für Flüssigkeit vorgesehen. Der Zulauf der Flüssigkeit wird über eine Steuereinrichtung nach Druck und Menge so geregelt, dass einerseits der Auftrieb für die Leichtstoffe verbessert und andererseits verhindert wird, dass im Wasserbad beim Anheben des Verdrängungskörpers eine Sogwirkung entsteht.

Die Zufuhr von Flüssigkeit in den unterhalb des Siebbodens liegenden Bereich des Flüssigkeitsbehältnisses erfolgt synchron mit der Bewegung des zyklisch eintauchenden Verdrängungskörpers. Die synchron mit der zyklischen Bewegung des Verdrängungskörpers arbeitende Steuereinrichtung für zuzuführende Flüssigkeit, arbeitet in der Weise, dass beim Eintauchen des Verdrängungskörpers eine auf das Stoffgemisch einstellbare Menge von Flüssigkeit zugegeben werden kann und beim Anheben des Verdrängungskörpers im Flüssigkeitsbad die Zufuhr zusätzlicher Flüssigkeit so gesteuert wird, dass im Flüssigkeitsbad kein Sog entsteht.

Die zuzuführende Flüssigkeit (z. B. Wasser) ist bei beiden Bewegungen des Verdrängungskörpers so zu bemessen, dass einerseits der Auftrieb der leichteren Stoffe unterstützt, andererseits aber das Absinken der Schwerstoffe nicht behindert wird. Ebenso ist der Zeitpunkt für die Zuführung von Flüssigkeit im Verfahrenszyklus derart abgestimmt, dass dieser synchron mit der Bewegung des Verdrängungskörpers erfolgt.

Beim Anheben wird Flüssigkeit so zugeführt, dass ihre Menge dem jeweiligen Volumenanteil des sich aus dem Flüssigkeitsbades herausbewegenden Verdrängungskörpers entspricht, sodass keine Sogwirkung im Flüssigkeitsbad entsteht, die dazu führen würde, dass bereits aufgeschwommenes Material wieder in Richtung Siebboden gesaugt wird.

Die durch das Eintauchen des Verdrängungskörpers erzeugte aufwärts gerichtete Strömung in der Flüssigkeit wird durch gleichzeitiges gesteuertes Zuführen zusätzlicher Flüssigkeit unterstützt, deren Menge auf die zu trennenden Stoffe abgestimmt ist. Mit den dadurch erreichten höheren Auftriebskräften können auch schwerere Stoffe zum Aufschwimmen gebracht und über den Überlauf ausgetragen werden, insbesondere solche Teile, die der Auftriebsströmung eine große Angriffsfläche entgegensetzen und die sich ansonsten auf dem Siebboden abgesetzt hätten (z.B. größere oder ganz große Kunststoffteile).

Die Steuerung kann über Drucksensoren im Flüssigkeitsbad oder über Messeinrichtungen am Antrieb des Verdrängungskörpers erfolgen. Diese Steuerung beaufschlägt ein oder mehrere Ventile entsprechend Anzahl der Zuleitungen für die zuzuführende Flüssigkeit. Ein Drucksensor im Flüssigkeitsbad kann mit einer Flüssigkeitsförderpumpe zusammenwirken, um deren Drehzahl und deren Förderdruck und damit deren Fördermenge zu steuern. Zum Abgleich kann in der Zuführungsleitung für die Flüssigkeit noch ein händisch zu betätigendes Ventil vorgesehen sein.

### Figurenbeschreibung

Das Flüssigkeitsbehältnis (Setzkasten) 1 enthält ein Flüssigkeitsbad 2 (vorzugsweise Wasser) und ist bis zu einem Überlauf 6 gefüllt, über den aufgeschwommene Stoffe ausgetragen werden. Auf etwa halber Flüssigkeitshöhe ist im Setzkasten 1 mindestens ein horizontal bewegbarer Siebboden 4 angeordnet.

In das Flüssigkeitsbad wird ein Gemenge unterschiedlicher Materialien (mit unterschiedlicher Dichte) eingebracht. Material geringerer Dichte schwimmt im Flüssigkeitsbad zu dessen Oberfläche auf und wird über den Überlauf 6 abgeführt. Schwereres Material sinkt auf den Siebboden 4 ab und bildet dort eine Sedimentschicht, die mittels einer horizontalen, ruckartigen Bewegung des Siebbodens 4 über eine Öffnung 5 periodisch ausgetragen wird, die als Spalt zur Wandung des Flüssigkeitsbehältnisses 1 ausgebildet sein kann. Hierdurch erfolgt eine systematische Trennung von Stoffen unterschiedlicher Dichte.

Zur Beschleunigung der Trennung kann im Flüssigkeitsbad 2 ein Verdrängungskörper 3 vorgesehen werden, der zyklisch in das Flüssigkeitsbad 2 eintaucht und eine genau definierte Druckänderung erzeugt, die empirisch abhängig von dem zu trennenden Material bestimmt wird und den Auftrieb der leichteren Stoffe erhöht.

Ein Drucksensor 11 im Bereich unterhalb des Siebbodens 4 misst den Druck im Flüssigkeitsbad und liefert ihn an Steuerelemente 8 einer Steuer- und Regeleinrichtung 9 für die Zufuhr zusätzlicher Flüssigkeit.

Beim Anheben des Verdrängungskörpers 3 im Flüssigkeitsbad 2 würde ein Sog (und damit ein Druckabfall) entstehen, der vermieden werden muss, damit nicht bereits aufgeschwommenes Material wieder zum Siebboden 4 zurückgesaugt wird. Um einen solchen Sog im Flüssigkeitsbad 2 zu vermeiden ist am Setzkasten, eine gesteuerte Flüssigkeitszuführung 7 unterhalb des Siebbodens 4 angeschlossen.

Die Steuerung der Flüssigkeitszuführung erfolgt synchron mit der Bewegung des Verdrängungskörpers 3.

Beim Eintauchen des Verdrängungskörpers 3 in das Flüssigkeitsbad 2 wird die Menge zusätzlicher Flüssigkeit abhängig von dem zu trennenden Stoffgemisch so gesteuert, dass nicht nur Leichtmaterialien getrennt werden können, die von vorneherein aufschwimmen, sondern auch schwere Materialien von noch schwereren Materialien getrennt werden, die ohne gesteuerte Zuführung zusätzlicher Flüssigkeit.beide auf dem Siebboden abgesetzt würden.

Die gesteuerte Zuführung von Flüssigkeit beim Eintauchen des Verdrängungskörpers - die zu stärkeren Strömungen (bzw. größeren Druckänderungen) im Flüssigkeitsbad führt als durch das Eintauchen des Verdrängungskörpers alleine - ermöglicht der Erfindung eine flexible und schnelle Anpassung der Trennleistung an das jeweils vorliegende inhomogene Stoffgemisch aus leichten, schwereren und schweren Materialien.

Beim Anheben des Verdrängungskörpers 3 aus dem Flüssigkeitsbad 2 wird zusätzliche Flüssigkeit in das Flüssigkeitsbad 2 unter Druck eingeleitet, sodass im Flüssigkeitsbad 2 kein Sog (Druckabfall) entsteht; dazu wird die Menge der zusätzlichen Flüssigkeit entsprechend dem beim Anheben freigegebenen Flüssigkeitsvolumen eingestellt.

Zwischen Verdrängungskörper 3 und dessen Antrieb kann eine Verbindung zur Steuerungseinrichtung 9 bestehen, die die zusätzliche Flüssigkeitsmenge nach Zeitpunkt, Druck und Menge steuert, alleine oder in Zusammenwirken mit den Drucksensoren.

Im Bereich oberhalb des Siebbodens 4 können auch Sensoren 10 angeordnet sind, die Steuersignale für die Zufuhr von Zusatzflüssigkeit liefern.

Die über den Überlauf 6 ausgetragenen Stoffe und die vom Siebboden über die Öffnung 5 abgegebenen Stoffe können jeweils von einer Videokamera aufgenommen und über eine Anzeigevorrichtung (Monitor) angezeigt werden. Das Bedienpersonal kann damit eine manuelle Feinsteuerung der Zufuhr zusätzlicher Flüssigkeit durchführen und damit gezielt die Trennleistung der Vorrichtung abhängig vom beobachteten aktuellen Trennergebnis beeinflussen.

In dem beschriebenen Verfahren und der Vorrichtung wird dem Flüssigkeitsbad kontinuierlich und gesteuert zusätzliche Flüssigkeit zugeführt, sowohl beim Eintauchen des Verdrängungskörpers als auch bei dessen Anheben. Dadurch wird im Flüssigkeitsbad eine Bewegung erzeugt, die genau auf das zu trennende Stoffgemisch eingestellt werden kann und eine gezielte und abstimmbare Trennung zwischen leichten, schwereren und schweren Stoffbestandteilen ermöglicht. Insbesondere werden dadurch aufschwimmbare Stoffteile nicht mehr in Richtung des Siebbodens geführt.

### Bezugszeichen

1 Flüssigkeitsbehältnis
2 Flüssigkeitsbad
3 Verdrängungskörper
4 Siebboden
5 Öffnung für die Austragung von schwerem Material
6 Überlauf für Leichtstoffaustragung
7 Zuleitung für zusätzliche Flüssigkeit
8 Steuerelemente für die Zuführung zusätzlicher Flüssigkeit
9 Steuereinrichtung für Druck, Menge und Zeitpunkt der Zuführung zusätzlicher Flüssigkeit
10 Sensoren
11 Sensoren unterhalb des Siebbodens zur Feststellung des Drucks im Flüssigkeitsbehältnis 1

## Patentansprüche

1. Verfahren zur Trennung von Gemischen zerkleinerter Stoffe nach ihrer Dichte in einem Flüssigkeitsbad (2) mit mindestens einem Siebboden, auf dem sich schwerere Teile des zugeführten Gemisches absetzen und einer Vorrichtung zur Erzeugung einer zyklischen Druckänderung im Flüssigkeitsbad,
**dadurch gekennzeichnet, dass**
dem Flüssigkeitsbad während einer Erhöhung des Drucks zusätzliche Flüssigkeit zugeführt wird, deren Menge entsprechend der Zusammensetzung des zu trennenden Gemisches bestimmt wird.

2. Vorrichtung zur Trennung von Gemischen zerkleinerter Stoffe nach ihrer Dichte in einem Flüssigkeitsbad (2) mit mindestens einem Siebboden, auf dem sich schwerere Teile des zugeführten Gemisches absetzen und mit einem Verdrängungskörper (3), der zyklisch in das Flüssigkeitsbad eintaucht,
**dadurch gekennzeichnet, dass**
dass eine Steuereinrichtung (9) vorgesehen ist, die beim Eintauchen des Verdrängungskörpers zusätzliche Flüssigkeit in das Flüssigkeitsbad über eine Zuführung (7) einleitet,
wobei die Menge zusätzlicher Flüssigkeit entsprechend der Zusammensetzung des zu trennenden Gemisches bestimmt ist.

3. Vorrichtung nach Anspruch 2, worin im Flüssigkeitsbad unterhalb des Siebbodens eine Zuführung für Flüssigkeit und Drucksensoren (11) vorgesehen sind, die Steuersignale an die Steuerungseinrichtung liefern.

4. Vorrichtung nach Anspruch einem der Ansprüche 2 bis 3, worin eine bildgebende Vorrichtung jeweils die getrennten Stoffanteile zur manuellen Feinsteuerung der zusätzlichen Flüssigkeit anzeigt.

5. Vorrichtung nach einem der Ansprüche 2 bis 4, worin die Steuereinrichtung beim Anheben des Verdrängungskörpers Flüssigkeit in einer Menge zuführt, die dem vom Verdrängungskörper freigemachten Flüssigkeitsvolumen entspricht.

## Claims

1. Method for separating mixtures of comminuted substances according to their density in a liquid bath (2) having at least one sieve bottom on which heavier parts of the fed mixture settle, and an apparatus for generating a cyclic change in pressure in the liquid bath, **characterised in that**, during an increase in the pressure, additional liquid is fed to the liquid bath, the quantity of which is determined according to the composition of the mixture to be separated.

2. Apparatus for separating mixtures of comminuted substances according to their density in a liquid bath (2) having at least one sieve bottom on which heavier parts of the fed mixture settle and having a displacement body (3) which is cyclically immersed in the liquid bath, **characterised in that** a control device (9) is provided which, when the displacement body is immersed, introduces additional liquid into the liquid bath via a feed (7), wherein the quantity of additional liquid is determined in accordance with the composition of the mixture to be separated.

3. Apparatus according to claim 2, wherein a feed for liquid and pressure sensors (11), which supply control signals to the control device, is provided in the liquid bath below the sieve bottom.

4. Apparatus according to one of claims 2 to 3, wherein an imaging device respectively indicates the separate substance fractions for manual fine control of the additional liquid.

5. Apparatus according to any one of claims 2 to 4, wherein the control means, when raising the displacement body, feeds liquid in an amount corresponding to the volume of liquid displaced by the displacement body.

## Revendications

1. Procédé de séparation de mélanges de substances fragmentées en fonction de leur densité dans un bain de liquide (2) comprenant au moins un fond à tamis sur lequel se déposent les particules les plus lourdes du mélange amené et comprenant un dispositif pour produire une variation de pression cyclique dans le bain de liquide,
**caractérisé en ce**
**qu'**au bain de liquide est ajouté, pendant une élévation de la pression, du liquide supplémentaire dont la quantité est déterminée en fonction de la composition du mélange à séparer.

2. Dispositif de séparation de mélanges de substances fragmentées en fonction de leur densité dans un bain de liquide (2) comprenant au moins un fond à tamis sur lequel se déposent les particules les plus lourdes du mélange amené et comprenant un corps de refoulement (3) qui plonge cycliquement dans le bain de liquide,
**caractérisé en ce**
**qu'**il est prévu un équipement de commande (9) qui, lors de la plongée du corps de refoulement, introduit du liquide supplémentaire dans le bain de liquide par l'intermédiaire d'une alimentation (7),
la quantité de liquide supplémentaire étant déterminée en fonction de la composition du mélange à séparer.

3. Dispositif selon la revendication 2, dans lequel sont prévus, sous le fond à tamis, une alimentation en liquide et des capteurs de pression (11) qui fournissent des signaux de commande à l'équipement de commande.

4. Dispositif selon une des revendications 2 à 3, dans lequel un dispositif d'imagerie visualise les fractions de substances séparées en vue d'une commande manuelle fine du liquide supplémentaire.

5. Dispositif selon une des revendications précédentes 2 à 4, dans lequel, lors du levage du corps de refoulement, l'équipement de commande amène du liquide selon une quantité qui correspond au volume de liquide libéré par le corps de refoulement.
